# EUROPÄISCHE PATENTSCHRIFT

(11) **EP 0 428 525 B1**
(45) Veröffentlichungstag und Bekanntmachung des Hinweises auf die Patenterteilung: **22.02.1995**
(21) Anmeldenummer: 89906776.3
(22) Anmeldetag: 15.06.1989
(51) Int. Cl.: F41A 9/00, F41A 17/00, F41A 9/61

(54) **SCHUSSWAFFE**
FIREARM
ARME A FEU

(30) Priorität: 21.06.1988 DE 3820943; 29.03.1989 DE 8903856 U; 25.04.1989 DE 8905196 U; 09.06.1989 DE 8907097 U
(43) Veröffentlichungstag der Anmeldung: 29.05.1991
(73) Patentinhaber: FIELD, Roger, D-81549 München (DE)
(72) Erfinder: FIELD, Roger, D-81549 München (DE)
(86) Internationale Anmeldenummer: EP8900672
(87) Internationale Veröffentlichungsnummer: WO8912796

(56) Entgegenhaltungen:
- WO-A-85/03565
- FR-A- 493 506
- FR-A- 966 590
- US-A- 2 786 394
- US-A- 2 977 856
- US-A- 3 747 249
- US-A- 4 016 074

## Beschreibung

Die Erfindung betrifft eine z.B. halb- oder vollautomatische Schußwaffe mit Merkmalen, wie sie in Anspruch 1 angegeben sind. Derartige Waffen sind bei diversen Armeen eingeführt, wie etwa unter den Gewehren das G 3 in Deutschland, oder das M 16 in U.S.A.. Dies sind bewährte Waffen, die jedoch den Nachteil haben, daß die Patrone aus dem Magazin ausgetrieben werden muß, um in die achsversetzte Patronenkammer über eine Schräge überführt zu werden, was zu einem Verklemmen der Patronen während des Ladevorgangs führen kann. Dies ist natürlich für hülsenlose Munition besonders ungeeignet, da diese Patronen zu empfindlich sind. "Schußwaffe" bezieht Schußwaffen jeglicher Art ein, u.a. Kanonen, schwere Maschinengewehre.

Weiterhin ragt, um eine gleichmäßige Gewichtsverteilung bezüglich der beiden Seiten der Schußwaffe in Richtung der Längsachse gesehen, zu erzielen, das Magazin nach unten aus der Schußwaffe hervor. Verwendet ein Schütze eine solche Schußwaffe im Liegen, so bestimmt meist die Länge des aus der Schußwaffe hervorragenden Magazins, wie weit sich der Schütze vom Boden erheben muß, um mit der Schußwaffe zielen und feuern zu können. Damit muß sich der Schütze, besonders in sehr ebenem Gelände, oft mehr über seine Deckung hinaus erheben, als es für das über die Deckung- Hinwegsehen erforderlich wäre. Er bietet somit für einen feindlichen Schützen bei Einsatz seiner eigenen Schußwaffe, und zwar allein durch das weite Herausragen des Magazins aus der Schußwaffe nach unten, eine größere Zielfläche als dies bei Verwendung einer Schußwaffe notwendig wäre, aus der kein Magazin nach unten hervorragt.

Zwar gibt es auch Schußwaffen, die ohne Magazin auskommen, beispielsweise sämtliche Schußwaffen, bei denen die Patronen aus einem Vorratsrevolver heraus abgefeuert werden, jedoch weisen derartige Revolver Nachteile auf, beispielsweise hinsichtlich der Anzahl der im Revolver unterzubringenden Patronen.

Es existieren automatische Schußwaffen, die mehrere Röhren aufweisen. Das General Electric 7,62 mm Minigun Maschinengewehr (USA) weist sechs Röhren auf, die rotieren und elektrisch getrieben werden. Die General Electric 25 mm leichte automatische Kanone weist zwei Röhren auf, die zwei Schußmechanismen besitzen, die automatisch abwechselnd betätigt werden. Beide Konstruktionen sind nur für mehrere Röhren gedacht.
Es gibt automatische Schußwaffen mit zweifacher Lademöglichkeit, wie z. B. die Mauser 30 mm x 173 mm Modell F Kanone (BRD). Diese Kanone weist ein Rohr auf und wird mit zwei Patronengurten geladen.
Das FN Minimi 5,56 mm Maschinengewehr (Belgien) kann entweder mit einem Magazin oder mit einem Patronengurt bestückt werden. Dieses Maschinengewehr weist ebenso ein Rohr auf.

Zwar ist aus der DE-PS 36 28 153 C1 eine Transporttrommel für halb- oder vollautomatische Waffen bekannt, die Ausnehmungen am Umfang aufweist. Diese Schußwaffe weist jedoch einen sogenannten Querverschluß zwischen Magazin und Patronenkammer auf, der außerhalb der Bewegungsbahn der Transporttrommel angeordnet ist, und von der Transporttrommel unabhängig ist.

Die Patentschrift FR-A-493506 beschreibt ein Zusatzgerät für Maschinengewehre, das aus einem Magazin und einer Trommel besteht, die Ausnehmungen am Umfang aufweist, die nicht mit der Kammer des Maschinengewehrs fluchten. Dieses Gerät soll es ermöglichen, daß ein existierendes Maschinengewehr, besonders ein Lewis Maschinengewehr, eine große Anzahl von Patronen in dem Magazin bevorraten kann. Die Trommel wird oberhalb des Maschinengewehrs befestigt. Sie befindet sich nicht zwischen dem Magazin und der Kammer, da die Trommel hinten, aber oberhalb der Kammer positioniert ist. Der Verschluß, der sich unterhalb der Trommel, d. h. außerhalb der Bewegungsbahn der Trommel bewegt, ist Teil des Maschinengewehrs, nicht der Erfindung. Die Patronen fallen aus der Trommel nach unten, vor den Verschluß. Die rotierende Trommel schafft keine Kühlung, da sie sich oberhalb der Waffe befindet.
Patronengurte können nicht verwendet werden.

Es ist daher die Aufgabe der Erfindung, eine Schußwaffe mit einem in Richtung der Längsachse hin und hergehenden Verschluß zu schaffen, bei der das Einführen der Patronen aus einem Magazin oder Patronengurt in die Patronenkammer verbessert und evtl. gleichzeitig eine Zuführung der Patronen aus unterschiedlichen Stellungen des Magazins ermöglicht wird sowie in anderer Ausführung gleichzeitig mit mehreren Magazinen die nicht unbedingt schwenkbar sein müssen, oder Patronengurte, für z.B. unterschiedliche Munitionsarten zu bestücken sowie eventuell mehrere parallele Rohre und Kammern, die im Gegensatz zu Gatling-Waffen, separat von der Transporttrommel sind und um die Längsachse nicht rotieren müssen.
Diese Aufgabe wird dadurch gelöst, daß zur Bevorratung der Patronen zwar wenigstens ein Magazin oder Patronengurt verwendet wird, beim Laden der Schußwaffe jedoch die oberste Patrone des Magazins oder die erste Patrone des Patronengurts nicht direkt schräg z.B. nach oben in die Kammer geschoben wird, sondern mittels einer zwischengeschalteten Transporttrommel, die nicht unbedingt einen runden Querschnitt haben muß, erst in eine Lage hinter die Kammer und mit dieser im wesentlichen fluchtend gebracht wird, von wo aus sie mittels des Verschlusses axial nach vorne in die Kammer geschoben wird. Mehrere Kammern können durch z.B. mehrere Magazine mittels einer Transporttrommel und mehrerere Verschlüsse, mit Patronen bestückt werden.

Weiterhin muß bei einer solchen Lösung das Magazin nicht direkt in das feste Gehäuse der Schußwaffe eingeschoben werden, sondern eventuell in eine Schwenkhülse, die vorhanden ist, wenn ein schwenkbares Magazin benötigt wird, und sonst überflüssig ist, welche im wesentlichen koaxial zur Transporttrommel z.B. zwischen dieser und dem Gehäuse angeordnet ist und Fortsätze aufweisen kann, zwischen die das Magazin eingeschoben wird. Da diese Schwenkhülse mit dem Magazin zusammen um die Längsachse der Schußwaffe herum verschwenkt werden kann, ist es beispielsweise möglich, das Magazin von der nach unten aus der Schußwaffe herausragenden Stellung nach oben in eine seitlich herausragende Stellung zu verschwenken, wofür sich bei rechtshändigen Schützen im allgemeinen die linke Seite anbieten wird, jedoch auch die rechte Seite denkbar ist.
In diesem Zusammenhang ist es vorteilhaft, wenn, je nachdem ob die Schwenkhülse mit dem Magazin in nur zwei oder mehr Positionen schwenkbar ist, die Winkelteilung der Transporttrommel mit der Winkeldifferenz zwischen den einzelnen Positionen, die Schwenkhülse und Magazin gemeinsam einnehmen können, korreliert, um sicherzustellen, daß aus dem Magazin in jeder einnehmbaren Stellung Patronen in die Transporttrommel weitergegeben werden können. Das Magazin kann, in anderer Ausführung fest radial an dem Gehäuse an mehreren Positionen befestigt werden, z.B. unten und links. "Ausnehmungen" in der Transporttrommel enthält Hohlräume aller Art entweder am oder innerhalb des Umfangs.
Wenn beispielsweise das Magazin, aus der Position des Schützen und in Längsrichtung der Schußwaffe gesehen, von der nach unten herausragenden Stellung lediglich in eine waagerecht nach links herausragende Stellung, also um die Längsachse der Schußwaffe um 90° geschwenkt werden kann, so kann die Transporttrommel z.B. vier Ausnehmungen oder ein Vielfaches hiervon über den Umfang verteilt aufweisen, damit sichergestellt ist, daß aus jeder der beiden möglichen Stellungen des Magazins, ein Befüllen der Transporttrommel mit Patronen möglich ist.
Bei einer 90°-Teilung der Transporttrommel, also vier gleichmäßig z.B. über den Umfang verteilten Ausnehmungen, kann bei einer Drehung der Transporttrommel im Uhrzeigersinn, aus der Sicht der Schützen gesehen, die jeweils in der unteren Position liegende Ausnehmung aus dem Magazin mit einer Patrone besetzt werden, die Patrone würde in dieser Ausnehmung über die links außen liegende Position in die obere Position wandern, wo sie mit Hilfe des Verschlusses und z.B. einem darin liegenden Schlagbolzens in die Kammer vorgeschoben, abgefeuert und die leere Hülse in die gleiche, noch immer in der oberen Position befindliche Ausnehmung zurückgeschoben würde, worauf dich die Transporttrommel erneut um 90° weiterdrehen würde, wobei z.B. durch wenigstens eine in die Außenkontur der Transporttrommel hineinragende schräge Ebene die leere Patronenhülse z.B. noch vor dem Erreichen der rechts außen liegenden Position aus der Ausnehmung entfernt werden kann, falls die Ausnehmungen sich am Trommelumfang befinden, so daß diese Ausnehmung bei Erreichen der nächsten, nämlich der unten liegenden Position, wieder zur Aufnahme der nächsten Patrone aus dem Magazin frei ist.

In diesem Zusammenhang soll bei der Gestaltung des vorne am Verschluß angeordneten Ausziehers in Form z.B. eines Hakens, welche in die Ringnut am hinteren Ende der Patrone eingreift, darauf geachtet werden, daß sich die ringförmige Führung, in der dieser Haken angeordnet ist ein Teil des Patronenumfanges erstreckt um das anschließende Weiterdrehen der Transporttrommel mitsamt der Patronenhülse nach seitlich unten nicht zu behindern. Aus diesem Grund muß sichergestellt werden, daß die Hülse nicht nach hinten in die für den Verschluß bestimmte Aussparung im Gehäuse rutscht, wodurch die Drehung der Trommel blockiert würde. Anderfalls müßte diese Führung mit dem Haken vollständig von der Hülse der Patrone abgezogen werden, bevor diese weitertransportiert wird.

Vorzugsweise wird in dieser Ausführung die zum Auswerfen der leeren Hülse benötigte Öffnung im Gehäuse der Schußwaffe durch eine schwenkbare Klappe verschlossen, welche am Gehäuse angebracht ist.
In anderer Ausführung, bei der die Schwenkhülse sich um das Gehäuse dreht, entfällt die oben beschriebene Klappe vom Gehäuse.

Die schräge Ebene zum Herausdrücken der leeren Patronenhülse aus der Transporttrommel ist ebenfalls demontierbar oder einstückig fest mit dem Gehäuse verbunden.

Es ist auch möglich, daß die Patronenhülsen in herkömmlicher Weise in z.B. der hinteren Stelle des Verschlusses durch Auszieher und Auswerfer entfernt werden

Wenn nun die Schußwaffe in der vorher beschriebenden Ausführung mit einem nach unten herausragenden Magazin in Benützung war, so befindet sich in der unteren und der linken Ausnehmung der Transporttrommel bereits eine Patrone, während sich in der Kammer eine Patrone befindet. Wird in diesem Betriebszustand das Magazin von der unteren in die seitliche Position verschwenkt, so rutscht von dieser Position des Magazins erst nach zwei weiteren 90°-Drehungen der Transporttrommel eine Patrone in diese Transporttrommel nach, da erst dann eine leere Ausnehmung der Transporttrommel gegenüber der Öffnung des Magazins anlangt.

Die Transporttrommel kann z.B. auch so positioniert sein, daß sich die Magazinöffnung oder die Öffnungen mehrerer Magazine am Umfang der Trommel z.B. zwischen zwei Ausnehmungen befinden
bei einer Ausführung einer Transporttrommel mit mehreren Ausnehmungen, die sich in diesem Beispiel am Umfang befinden.
Die Patrone wird in die Transporttrommel beim Drehen der Transporttrommel eingeführt oder in der Zeit, in der der Verschluß z.B. bei Verwendung eines Führungszylinders sich in etwa seiner hintersten Position befindet und bei der Trommel ein Stillstand entstehen kann. Die Einführungszeit der Patronen in die Transporttrommel ist bei diesem Beispiel wesentlich verkürzt.
Bei einer anderen Ausführung der Erfindung kann die Magazinöffnung oder Patronengurtöffnung z.B. hinter der Transporttrommel in Längsrichtung zur Rohrachse positioniert sein. Eine radiale Verlängerung des Verschlusses oder Verschlußträgers oder eine andere Vorrichtung bringt die Patrone z.B. bei der Vorwärtsbwegung des Verschlusses vom Bereich der Magazinöffnung oder Patronengurtöffnung in eine Ausnehmung, die in etwa mit der Patrone in der Magazinöffnung oder Patronengurtöffnung fluchtet. Die Ausnehmung kann sich am oder z.B. nahe dem Umfang der Transporttrommel befinden. Eine Ausnehmung nahe dem Umfang der Transporttrommel kann z.B. ein rundes Loch sein, das einen Teil des Verschlusses in seiner vorderen Stelle umschließt. Es ist möglich, in dieser Ausführung mehrere Magazine unterzubringen, z.B. an einer Schwenkhülse koaxial mit und hinter der Transporttrommel, die jeweils mit der Verschlußverlängerung in etwa fluchtend gebracht werden können, so daß Patronen z.B. unterschiedlicher Art in die Transporttrommel eingeführt werden können. Es ist auch möglich, mehrere Verschlußverlängerungen oder andere Vorrichtungen zu haben, die individuell ausser Betrieb gebracht werden können, um Patronen nach Wahl aus einem oder mehreren Magazinen oder Gurten in die Trommel zu bringen. Die Transporttrommel kann in dieser Ausführung z.B. ein kreuz- oder sternförmigen Querschnitt aufweisen, auf minimale Maße werden, um die Ausnehmungen unterzubringen. Die Verschlußverlängerung kann gedämpft werden und im Gegensatz zu herkömmlichen Verschlußsystemen eine große Fläche hinten an der Patrone berühren, so daß hülsenlose Munition nicht beschädigt wird. Eine fast gerade Zuführung in die Kammer ist in dieser Ausführung gewährleistet, sowie die Trennung der vorrätigen z.B. hülsenlosen Munition von der in der Kammer gezündeten Patrone, was für hülsenlose Munition notwendig ist.
Eine Vorrichtung wie z.B. ein Gestänge, das einen beweglichen Verschluß oder Verschlußträgerverlängerung aktiviert, um eine Patrone nach vorne in die Transporttrommel zu schieben, beim Spannen des Durchladehebels, bevor die Transporttrommel dreht, kann benützt werden, um sicherzustellen, daß der Durchladehebel nur einmal gezogen werden muß.

In den bereits beschriebenen Ausführungen der Erfindung sowie eventuell anderen möglichen Ausführungen, ist es möglich, die Schußwaffe mit mehr als einem Rohr und einer Kammer zu bestücken. Jedes Rohr kann mit einem Verschluß versehen werden. In einer Ausführung mit drei Kammern können z.B. zwei Verschlüsse außer Betrieb gebracht werden, indem man sie z.B. weiter hinten wie die Führungsnuten des Führungszylinders arretiert, falls ein Führungszylinder benützt wird, so daß jeweils ein Verschluß und eine Kammer aktiviert werden kann und ein Verschluß in diesem Beispiel für die Bewegung der Transporttrommel benutzt wird.
In einer Ausführung der Erfindung mit offenem Verschluß mit z.B. drei Verschlüssen, wären alle drei Verschlüsse in der hinteren Steile und würden die Führungsnuten erst bewegen, wenn sie sich einzeln nach vorne bewegen würden, so daß zwei Verschlüsse von den Führungsnuten ausgerastet wären, wenn außer Betrieb. Die Transporttrommel kann mit drei Ausnehmungen z.B. am Umfang versehen werden, in einer Ausführung mit z.B. drei Kammern. Jede Ausnehmung kann mit einer Patrone bestückt werden, bevor sie im wesentlichen mit einer Kammer fluchtend gebracht wird. Es ist möglich, in einer Ausführung mit z.B. drei Kammern, die drei Verschlüsse fest zu verbinden. Falls die Magazinöffnungen sich am Umfang der Transporttrommel z.B. zwischen zwei Ausnehmungen befinden, können die Magazine abgeschaltet werden, indem man die Magazinöffnungen z.B. mit einem Exzenterstab in Längsrichtung der Magazinöffnung ausstattet, der die Öffnung teilweise blockiert, oder den Ausgang der Patronen ermöglicht, wie gewünscht.
Um zu verhindern, daß weiter geschossen wird, wenn sich in der Transporttrommel noch eine oder mehrere Patronen befinden, das Magazin jedoch bereits leer ist, kann ein Sicherungsstift im Gehäuse angeordnet sein, welcher entgegen seiner Federvorspannung dann von dem am Boden des Magazins befestigten Fortsatz nach hinten gedrückt wird und den Hahn blockiert, wenn das Magazin leer ist und damit keine Patrone aus dem Magazin mehr in die untere Ausnehmung der Transporttrommel nachrutscht. Dieser Sicherungsstift meldet somit den Leerzustand des Magazins, kann jedoch von Hand außer Funktion, also wieder nach vorne gedrückt werden, wenn bewußt die noch vorhandenen Patrone oder Patronen aus der Transporttrommel verfeuert werden sollen.

Dieser Sicherungsstift soll verhindern, daß man auch die Transporttrommel vollständig leer schießt und bei Einsetzen eines vollen Magazins zunächst durchgeladen werden muß, bevor sich wieder eine Patrone in der Kammer befindet, wenn sich das Magazin in der unteren Position befindet.
Die Drehung der Trommel kann z.B. dadurch bewirkt sein, daß axial, und fluchtend zur eigentlichen Transporttrommel und meist zusammen mit dieser einstückig ausgebildet, ein Führungszylinder angeordnet ist, in dessen Mantelfläche z.B. einzelne Führungsnuten so eingearbeitet sind, daß ein in diese Führungsnuten hineinragender Führungsstift, der sich von dem z.B., über dem Führungszylinder angeordneten Verschluß aus nach unten erstreckt, von jeder Spitze der Zickzacklinie aus nur definiert in die nächstfolgende Führungsnut weitegleiten kann. Der Verschluß, der mittels Druckfedern betätigt werden kann, kann z.B. zum Laden der Schußwaffe, um die erste Patrone in die Kammer zu bringen, mittels eines Durchladehebels nach hinten gebracht werden. Dadurch wird ein abschnittweises Drehen der drehfest mit dem Führungszylinder verbundenen Transporttrommel erzielt. Das Weitergleiten des Führungsstiftes in die jeweils nächste Führungsnut bei jedem Wendepunkt kann beispielsweise dadurch realisiert werden, daß sich der Boden jeder Führungsnut in der Richtung, in der sie von dem Führungsstift durchlaufen werden soll, mehr und mehr der Mantelaußenfläche nähert, bis sie in den Beginn der nächsten Führungsnut mündet, wo dann der höher liegende Boden am Ende der ersten Führungsnut senkrecht zu dem tiefer liegenden Boden am Anfang der nächsten Führungsnut abfällt, so daß der unter Federspannung stehende Führungsstift nach Durchlaufen dieses Abfalles zwangsläufig die zweite Führungsnut durchlaufen muß, deren Boden in ihrem Verlauf wiederum ansteigt und beim Wechsel in die nächstfolgende Führungsnut denselben Abfall aufweist.

Ebenso sind auch das Magazin sowie die Schwenkhülse aufeinander abgestimmt bei einer Ausführung mit schwenkbarem Magazin, z.B. zwischen deren Fortsätzen das Magazin mit seinem offenen Ende eingeschoben werden wird: Um eine möglichst große Menge an Patronen möglichst platzsparend in einem Magazin unterzubringen, kann dessen Innenkontur so dimensioniert sein, daß die Patronen in einer Doppelreihe übereinander und halb nebeneinander zu liegen kommen. Diese innere Kontur des Magazins kann sich zum oberen offenen Ende hin verjüngen und einen schmaleren Hals bilden, dessen Innenkontur gerade so breit ist, daß eine einzelne Patrone hindurchgelangen kann, wodurch die notwendige Vereinzelung gegeben ist, die zum Beschicken der Schußwaffe vorteilhaft ist. Um zu verhindern, daß bei einem nicht in einer Schußwaffe befindlichen Magazin Patronen aus dem Magazin verlorengehen, wird das Magazin im Normalzustand z.B. durch zwei Blattfedern, die seitlich am Magazin befestigt sind und eine Kröpfung aufweisen, die teilweise über dem offenen Hals des Magazins gegeneinander vorragen, soweit verschlossen, daß keine Patrone aus dem Magazin herausgepreßt wird. Hierfür ist natürlich Voraussetzung, daß die Spannung der Blattfedern ausreichend stark ist, um die Patronen gegen den Druck der Magazinfeder, welche die Patronen zum offenen Hals hindrückt, zurückzuhalten. Diese Blattfedern liegen nicht bis zum hals des Magazins eng an dessen Außenkontur an, sondern halten einen Abstand ein. Des weiteren erstrecken sich die Kröpfungen der Blattfedern, die teilweise den offenen Hals des Magazins verschließen, nicht über die ganze axiale Länge der Blattfedern, sondern nur über dessen Anfang und Endbereich, wogegen z.B. im Mittelbereich der Blattfedern anstelle der Kröpfung eine Aussparung vorhanden ist. Die Schwenkhülse weist wiederum parallel zueinander und radial von der Schwenkhülse abstrebende Fortsätze auf, zwischen die der hals des Magazins eingeschoben werden muß, wobei wenigstens zwei dieser Fortsätze so angeordnet und dimensioniert sind, daß sie sich beim Einschieben des Magazins durch die Aussparung in den Kröpfungen der Blattfedern hindurch zwischen die Blattfedern und den Hals des Magazins schieben, wodurch die beiden Blattfedern vom Hals dem Magazins weggedrückt werden und sich die Kröpfungen der Blattfedern soweit auseinander bewegen, daß die Öffnung des Halses des Magazins vollständig freigegeben wird, und die Patronen in die Ausnehmung der Transporttrommel gedrückt werden können. Damit weist die Schwenkhülse z.B. die Form eines Rohrstückes auf, an welches sich z.B. ein kastenförmiges Profil oder Teile eines kastenförmigen Profiles radial anschließen, wobei sowohl das Rohrteil als auch der kastenartige Ansatz von den erforderlichen Durchbrüchen für den Patronenauswurf und den Magazineinsatz durchbrochen sein müssen.

Eine solche erfindungsgemäße Schußwaffe würde eine ganze Reihe von Vorteilen bieten. Zunächst wurden die Patronen beim Laden mit Hilfe der Transporttrommel in eine mit der Kammer im wesentlichen fluchtende Position gebracht werden, so daß mit Hilfe des Verschlusses lediglich eine fast gerade, axiale Verschiebung der Patronen in die Kammer hinein notwendig ist, also die Schrägbewegung der Patronen wie bei herkömmlichen Magazinwaffen und die daraus resultierende Gefahr einer Verklemmung der Patronen vermieden wird. Ähnliches gilt auch für den Auswurf, bei dem ebenfalls bei herkömmlichen Waffen beim Ausziehen der Hülse aus der Kammer heraus wiederum eine Schrägstellung der Hülse notwendig war, wobei es wiederum zu Verklemmungen kommen könnte. Bei der erfindungsgemäßen Schußwaffe kann dagegen die Hülse seitlich, durch Parallelversatz und ohne Schrägstellung durch wenigstens eine schräge Funktionsfläche aus der Transporttrommel, und damit ingsgesamt auch aus der Schußwaffe heraus gedrückt werden. Eine hervorragende Kühlung erfolgt durch die Bewegung der Transporttrommel.
Diese Vorteile sind besonders dann wichtig, wenn anstelle der bisher üblichen, von einer Metallhülse umgebende Patronen, sogenannte hülsenlose Munition verwendet wird, die besonders empfindlich auf Beschädigungen und auch mechanischen Druck reagiert. Daß bei solcher Munition der Auszieher und der Auswurf mindestens teilweise überflüssig wären, versteht sich von selbst. Bei hülsenloser Munition muß die Kammer beim Zünden der Patrone hinten abgedichtet werden. Der Verschluß kann z.B. eine oder mehrere Gasdichtungsringe vorne aufweisen, die hinter der Kammer umschlossen sind.
Fünf vorteilhafte Ausführungsformen mit gleichen Komponenten gemäß der Erfindung werden im folgenden anhand der Figuren beispielhaft näher erläutert:
Es zeigen:
- Figuren 1:: Darstellungen einer gesamten Schußwaffe;
- Figur 2:: eine aufgeschnittene Seitenansicht durch die Schußwaffe bei fast zurückgezogenem Verschluß;
- Figur 3:: eine aufgeschnittene Seitenansicht der Schußwaffe beim Abfeuern;
- Figur 4:: eine teilweise aufgeschnittene Aufsicht auf die Schußwaffe;
- Figuren 5:: Schnittdarstellungen entlang der Linie V-V der Figur 2;
- Figuren 6:: eine perspektivische bzw. Schnittdarstellung des Magazins;
- Figuren 7:: Frontansicht - Aufsicht und Querschnitt auf eine Schwenkhülse;
- Figuren 8a und 8b:: Front- bzw. Seitenansicht der Transporttrommel;
- Figur 8c:: Schnittdarstellung durch eine Führungsnut entlang der Linie VIII-VIII der Figur 8b;
- Figuren 9:: Seitenansicht und Aufsicht auf einen Verschluß;
- Figur 10:: Frontansicht eines Verschlusses gemäß X.X aus Figur 9b
- Figuren 11:: Eine zweite Ausführungsform, aufgeschnitten von hinten und von der Seite
- Figur 12:: Eine aufgeschnittene Seitenansicht bei fast zurückgezogenem Verschluß
- Figuren 13:: Eine dritte Ausführungsform von hinten
- Figur 14:: Eine Seitenansicht
- Figuren 15:: Eine vierte Ausführungsform von hinten
- Figur 16:: Eine fünfte Ausführungsform von hinten.

In den Figuren 1a und 1b sind Prinzipdarstellungen einer Ausführung einer Schußwaffe 1 dargestellt, welche über ein Magazin 2 mit Patronen versorgt wird. In Figur 1a ragt dieses Magazin 2 nach unten aus der Schußwaffe heraus, in der Figur 1b ist dieses Magazin 2 nach links oben in die waagerechte Stellung hinaufgeklappt, wie dies ein Schütze vornehmen würde, der bei einem klappbaren Magazin bei liegender Stellung einen möglichst geringen Bodenabstand einnehmen will. Unter Magazin sind alle Einrichtungen zu verstehen in dieser und anderen Ausführungsformen, die für die Zufuhr von Patronen geeignet sind. Obwohl bei dem beschriebenen Ausführungsbeipiel nur ein solches Magazin vorhanden ist, ist ersichtlich, daß in anderer Ausführung der Erfindung z.B. auch zwei z.B. unterschiedliche Magazine für z.B. unterschiedliche Patronenarten vorhanden sein können, die nicht unbedingt schwenkbar sein müssen. Die jeweilige Stellung des Magazins 2 wird dabei mittels der Justierschraube 34 fixiert. Figur 2 zeigt eine aufgeschnittene Seitenansicht einer solchen Schußwaffe, die hauptsächlich die Ladevorrichtung 6 zeigt. Im hier dargestellten Fall ragt das Magazin 2 nach unten aus dem Gehäuse 4 der Schußwaffe 1 hervor. Die Munition wird aus dem Magazin 2 aufgrund der Federkraft der Magazinfeder 28 nach oben in Richtung der Transporttrommel 7 mit ihren Ausnehmungen 8 gedrückt. Diese Transporttrommel 7, die z.B. aus zwei oder mehreren verbundenen Scheiben mit radialen Ausnehmungen bestehen kann, ist oberhalb des Magazins 2 so angeordnet, daß eine obenliegende Ausnehmung 8 hinter der Kammer 5 liegt und mit dieser im wesentlichen fluchtet, in welche die Munition zum Abschuß durch den Lauf 35 vorgeschoben wird, wie beispielsweise in Figur 3 dargestellt.

In Figur 2 ist ein leeres Magazin 2 in der Schußwaffe 1 dargestellt, wobei auch weder in der Transporttrommel 7 noch in der Kammer 5 eine Patrone liegt. In Figur 3 ist eine Patrone 3 in der Kammer 5 dargestellt. Es befindet sich jedoch kein Magazin 2 in der Schußwaffe 1.

Das Magazin 2 wird nicht direkt in das Gehäuse 4 eingeschoben, sondern in die Fortsätze 12 einer Schwenkhülse 11, die die Transporttrommel 7 konzentrisch umgibt, wie am besten in den Figuren 5a und 5b zu erkennen. Die Schwenkhülse 11 weist wenigstens die beiden parallel zur Längsachse 13 der Schußwaffe 1 liegenden Fortsätze 12, wie in Figur 5a und 5b zu erkennen, auf, wogegen die beiden vor und hinter, in Richtung der Längsachse 13 gesehen, liegenden Fortsätze 12, wie in Figur 2 und 3 zu erkennen, eventuell statt mit der Schwenkhülse 11, wie im vorliegenden Beispiel gezeichnet auch mit dem Gehäuse 4 verbunden sein könnten.

Wie die in den Figuren 5a und 5b dargestellte Schnittdarstellung V-V durch die Figur 2 zeigt, weist die Transporttrommel 7 eine bestimmte Anzahl, nämlich in diesem Falle vier, axial liegende Ausnehmenen 8 auf, welche zur Aufnahme von Patronen 3 geeignet sind. Befindet sich beispielsweise, wie in Figur 5b dargestellt, Magazin 2 in einer Stellung, in der es nach unten aus dem Gehäuse 4 der Schußwaffe 1 herausragt, so wird jeweils eine Patrone 3 aus dem Magazin 2 in die Ausnehmung 8 der Transporttrommel 7 gedrückt, die sich in der untersten Position befindet. Durch Weiterdrehen der Transporttrommel 7 bewirkt durch den Verschluß 19, der durch einen nicht dargestellten Durchladehebel in die hintere Stellung gebracht wird, entgegen dem Uhrzeigersinn der in Figur 5b dargestellten Ansicht wandert die Patrone 3 in der Ausnehmung über die Position rechts außen an der Transporttrommel 7 in die obere Position, wo sie mit der Kammer 5, wie in Figur 2 und 3 dargestellt, fluchtet. In dieser Lage wird die Patrone 3 mittels des Verschlusses 19 aus der Ausnehmung 8 der Transporttrommel 7 nach vorne in die damit im wesentlichen fluchtende Kammer 5 geschoben, wo sie mittels des im Verschluß 19 angeordneten Schlagbolzens 17 gezündet und abgefeuert wird. Der Schlagbolzen 17 wird durch Aufschlagen des federvorgespannten Hahnes 36 betätigt, welcher nach Betätigung des Abzuges 37 freigegeben wird. Nach dem Abfeuern wird die in der Kammer 5 befindliche leere Hülse 33 vorne am Verschluß 19 durch den Gasdruck oder Rückstoß zusammen mit dem Auszieher zurück in die gleiche Ausnehmung 8 der Transporttrommel 7 geschoben. Der Auszieher 16 besteht im wesentlichen aus einem Haken 20, der in die Ringnut 21 am hinteren Ende der Patrone 3 bzw. Hülse 33 eingreift. Der Verschluß 19 wird über zwei Druckfedern 39 vorgespannt, die parallel nebeneinander liegen, so daß in den Darstellungen der Figur 2 und 3 jeweils eine dieser Druckfedern 39 zu erkennen ist.

Durch eine weitere Vierteldrehung der Transporttrommel 7 in der Zeit in der der Verschluß 19 weiter nach hinten fährt, in dieser Ausführung, wird die die Hülse 33 enthaltende Ausnehmung 8 in Richtung auf die links außen liegende Position der Figuren 5a und 5b bewegt, wobei einer Hülse 33 jedoch die beiden schrägstehenden Funtkionsflächen 32 im Wege stehen, wodurch die Hülse 33 aus dem Gehäuse 4 der Schußwaffe 1 hinausgedrückt wird, wobei die entsprechende Öffnung vorzugsweise durch eine Klappe 22 geöffnet oder verschlossen ist. Die Funktionsflächen 32 ragen in zwei entsprechende Lücken der Transporttrommel 7 hinein, was besonders gut in der Figur 4, aber auch in den Figuren 2,5a und 5b zu erkennen ist. Da die Winkelteilung 9 der Transporttrommel 7 gleichzeitig der Winkelbetrag ist, um den die Transporttrommel 7 jeweils weiter gedreht wird, ist es einleuchtend, daß die Winkelteilung 9 der Transporttrommel 7 und der Schwenkwinkel 10 zwischen den einzelnen Positionen, die das Magazin 2 bezüglich des Gehäuses 4 einnehmen kann, aufeinander abgestimmt sein müssen. Im hier dargestellten Fall kann das Magazin zwei Positionen einnehmen, die sich um einen 90° Winkel unterscheiden und auch die Transporttrommel 7 ist mit vier, um jeweils 90° versetzte Ausnehmungen 8 versehen.

Das Verschwenken des Magazins 2, wie in den Figuren 1a und 1b bzw. 5a und 5b dargestellt, ist dadurch möglich, daß das Magazin 2 in ein mitschwenkendes Bauteil, nämlich die Schwenkhülse 11, eingesetzt wird. Diese Schwenkhülse 11 befindet sich konzentrisch zwischen den Transporttrommel 7 und dem umgebenden Gehäuse 4, und weist die in den Figuren 2, 3 und 5 sichtbaren Fortsätze 12 auf, die radial von der Längsachse der Schwenkhülse 11 abstreben.

In den Figuren 7a bis 7c sind die Details dieser Schwenkhülse 11 zu erkennen: Figur 7a zeigt eine Frontansicht der Schwenkhülse 11 mit einem der beiden quer zur Frontansicht liegenden Fortsätzen 12, die in den Figuren 2 und 3 als vor und hinter dem Magazin 2 liegend zu erkennen sind.

Figur 7b zeigt eine Aufsicht auf die Schwenkhülse 11 von oben, in der der H-förmige Durchbruch zu erkennen ist, dessen Längsschenkel für den Auswurf der leeren Hülsen 33 in den beiden Positionen notwendig ist, die die Schwenkhülse 11 einnehmen kann. Die querverbindung des Durchbruches ist für das Hineinragen der Funktionsflächen 32 notwendig, die den Auswurf der Hülsen 33 verursachen.

Figur 7c zeigt einen Querschnitt gemäß VII-VII der Figur 7b, in dem außer dem ringförmigen Hauptkörper und dem quer zur Blickrichtung stehenden hinteren Fortsatz 12 die beiden seitlichen, parallel zur Blickrichtung liegenden weiteren Fortsätze 12 zu erkennen sind, wie sie beispielsweise in den Figuren 5a, 5b 6a und 6b dargestellt sind.

Das Zusammenwirken der Schwenkhülse 11 samt ihrer Fortsätze 12 mit dem Magazin 2 ist in den Figuren 6 dargestellt: In Figur 6a ist perspektivisch dargestellt, wie das Magazin 2 zwischen die Fortsätze 12 der Schwenkhülse 11 eingeschoben wird.

In Figur 6b ist ferner in einer Querschnittdarstellung des Magazins 2 die Form der Blattfedern 27 in ihrer Normallage als auch in der gestrichelt dargestellten, auseinandergedrückten Lage eingezeichnet. Wie am besten in der Figur 6b zu erkennen, schließen diese beiden Blattfedern 27 in der Normallage mittels ihrer Kröpfungen 29 die Öffnung 31 des Hases 14 des Magazines 2 so weit, daß hierdurch ein Austreten von Patronen 3 verhindert wird. Selbstverständlich muß die Kraft der Blattfedern 27 ausreichend sein, die patronen 3 trotz des von unten, nämlich der Magazinfeder 28, dargestellten Druckes, zurückzuhalten.

Wie in den Figuren 6a und 6b zu erkennen, liegen diese Blattfedern 27 im oberen Bereich des Halses 14 des Magazins 2 nicht dicht von außen an den Wänden des Magazins 2 an, sondern sind so gestaltet, daß zwischen den Blattfedern 27 und den Wandungen des Magazins 2 ein Abstand besteht, in den die beiden, parallel zur Längsachse 13 der Schußwaffe 1 liegenden, in etwa der Mitte der Schwenkhülse 11 angeordneten Fortsätze 12 eingreifen können. Dadurch werden die Blattfedern 27 in die in Figur 6b gestrichelt dargestellte Position vom Magazin 2 weggedrückt, so daß sich die einander gegenüberliegenden Kanten der Kröpfungen 29 voneinander entfernen und die Öffnungen 31 des Magazins 2 in ihrer vollen Breite für den Austritt der Patronen 3 freigeben. Die Positionierung des Magazins 2 in Längsrichtung gegenüber der Schwenkhülse 11 erfolgt durch die vorderen und hinteren, zusätzlichen Fortsätze 12.

Damit ist der Weg für die Patronen 3 frei in die Ausnehmungen 8 der Transporttrommel 7, und damit in die Ladevorrichtung 6 insgesamt, wie oben beschrieben.

Die Drehbewegung der Transporttrommel 7 wird durch die Bewegung des Veschlusses 19 ausgelöst. Dies geschieht dadurch, daß, wie in Figur 2 dargestellt, mit der Transporttrommel 7 axial fluchtend zumindest drehfest, wenn nicht einstückig, ein Führungszylinder 24 angeordnet ist, wie er in Figur 2 nur mit seiner Außenkontur eingezeichnet ist.

Dieser Führungszylinder 24 weist die in den Figuren 3 und 8b dargestellten Führungsnuten in seiner Mantelfläche auf, in die der Führungsstift 26 eingreift, der im darüber laufenden Verschluß 19 angeordnet ist.

Wie die Figur 8b zeigt, würden diese Führungsnuten 25 bei Abwicklung der Mantelfläche des Führungszylinders 24 in eine Ebene eine Zickzacklinie bilden, dessen Band quer zur Längsachse 13 der Schußwaffe 1 verläuft. Die Tiefe dieser Führungsnuten 25 in der Mantelfäche des Führungszylinders 24 ist jedoch nicht gleichmäßig tief, wie der in Figur 8c dargestellte Schnitt entlang VIII-VIII der Figur 8b zeigt.

Werden die einzelnen Abschnitte der vorher angesprochenen Zickzacklinie jeweils als einzelne Führungsnuten 25 betrachtet, so steigt der Boden jeder dieser Führungsnuten 25 in der Richtung, in der sie von dem mittels eines druckfedervorgespannten Führungsstiftes 26 durchlaufen werden sollen, zur Mantelläche des Führungszylinders 24 hin an, bis sie an ihrem Ende in den Beginn der nächsten Führungsnut 25 mündet. Diese ist jedoch an ihrem Beginn wieder wesentlich tiefer als die in sie mündende Führungsnut 25 an ihrem Ende, so daß jeweils am Übergang einer Führungsnut in die nächste ein quasi senkrechter Abfall vom höherliegenden Boden am Ende der vorhergehenden Nut zum tieferliegenden Boden am Beginn der neu beginnenden Nut 25 stattfindet. Dadurch kann sich bei einem Vor- und Zurückbewegen des Veschlusses 19 der daran angeordnete, federvorgespannte Führungsstift 26 niemals in der gleichen Führungsnut 25 zurückbewegen, in der er sich unmittelbar vorher bewegt hat, so daß jedes Vorwärts- und Rückwärtsbewegen des Verschlusses 19 eine dem Verlauf der Führungsnut 25 entsprechende Weiterdrehung der Transporttrommel 7 bewirkt.

In den Figuren 9a und 9b ist ein solcher Verschluß 19 in Seitensansicht und Aufsicht dargestellt, dessen Frontansicht gemäß X-X der Figur 9b in der Figur 10 gezeichnet ist.

Bis aus wenige Einzelheiten handelt es sich dabei um einen der üblichen Verschlüsse mit im Verschluß laufenden Schlagbolzen 17 und im hinteren Teil angeordneter bekannten Rollenbremse 40, deren Funktion bei Betrachtung der Figur 4 deutlich wird, die eine teilweise aufgeschnittene Aufsicht auf die Ladevorrichtung 6 der Schußwaffe 1 zeigt.

Der Verschluß 19 gemäß der Erfindung weist als Besonderheiten an seinem vorderen Ende als Auszieher 16 eine Nase 20 auf, die an der halbkreisförmig umlaufenden Führung 18 angeordnet ist, welche das Ende der Hülse 33 teilweise umgibt. Der Haken 20 ist mittels einer Blattfeder gegenüber dem Verschluß 19 vorgespannt, so daß er in die Ringnut am Ende jeder Hülse 33 einrastet. Dieser Haken 20 greift in die am hinteren Ende einer Patrone 3 umlaufende Ringnut 21 ein, wodurch ein Zurückziehen der Hülse 33 aus der Kammer 5 möglich wird. Die Führung 18 darf nur ein Teil des Umfanges der Hülse 33 umfassen, da ansonsten ein Weiterdrehen der Hülse 33 durch die Transporttrommel 7 in Richtung auf die Funktionsflächen 32 und damit der Auswurf aus dem Gehäuse 4 behindert würde.

Des weiteren ist in Figur 9a der nach unten aus dem Verschluß 19 herausragende Führungstift 26 zu erkennen, der durch eine nicht dargestellte, in dem Verschluß 19 befindliche Druckfeder nach unten vorgespannt ist, so daß jederzeit eine Anlage auf dem Boden der Führungsnut 25 des Führungszylinders 24 gewährleistet ist. Des weiteren ist anhand der Figuren 2 und 3 die Funktion des Sicherungsstiftes 23 zu erkennen: Dieser Sicherungsstift 23 ist über eine Feder so vorgespannt, daß er nach Möglichkeit in Längsrichtung der Schußwaffe nach vorne rutscht. Dies ist dann möglich, wenn sich gar kein Magazin oder aber ein nicht leeres Magazin in der Schußwaffe 1 befindet. Befindet sich dagegen ein leeres Magazin in der Schußwaffe 1, so wandert der Boden dieses Magazines aufgrund der Kraft der Magazinfeder 28 so weit nach oben, daß ein daran angeordneter Fortsatz 48 mit seiner Anschrägung den Sicherungsstift 23 soweit nach hinten drückt, daß dieser den Hahn 36 blockiert, so daß kein Abfeuern der Schußwaffe 1 möglich ist. Dies soll verhindern, daß bei leerem Magazin die noch in der Transporttrommel 7 vorhandenen beiden Patronen verschossen werden, da bei einem anschließenden Einsetzen eines vollen Magazins erst zweimal durchgeladen werden müßte, wenn das Magazin von unten eingesetzt wird, bevor die Schußwaffe 1 wieder einsatzbereit ist. Infolgedessen funktioniert dieser Sicherungsstift auch nur dann, wenn das Magazin 2 nach unten aus der Schußwaffe 1 herausragt. In der waagrecht nach links geschwenkten Position ist der Sicherungsstift 23 aufgrund seiner Lage automatisch außer Funktion gesetzt, was deshalb sinnvoll ist, da in dieser Lage des Magazins 2 bereits eine einzige Vierteldrehung der Transporttrommel 7 und damit ein einziges Durchladen bei neu eingesetztem, vollem Magazin 2 ausreicht, um die Schußwaffe 1 feuerbereit zu machen.

Eine zweite Ausführungsform der Erfindung wird in den Figuren 11a 11b und 12 dargestellt. In diesem Beispiel ist eine Schußwaffe 1 für hülsenlose Munition dargestellt, die mit einem Patronengurt 43 und einem Magazin 2 bestückt ist, die einzeln benützt werden können. Die Schußwaffe 1 ist mit einem Patronengurt 43 im Gebrauch dargestellt, wobei das Magazin 2 nach unten gezogen ist, kann aber nach oben gebracht werden und eingerastet, falls der Patronengurt 43 nicht benützt wird. Der Patronengurt 43 und das Magazin 2 sind hinter der Transporttrommel 7 positioniert, die Ausnehmungen 8 innerhalb des Umfangs aufweist. Die Patrone 3 in dem Patronengurt 43 fluchtet mit der Ausnehmung 8 der Transporttrommel 7 und wird nach vorne von der Verlängerung 42 des Verschlußträgers 45, die in den Patronengurt 43 hineinpaßt, aus dem Patronengurt 43 in die Ausnehmung 8 hineingeschoben, wenn der Verschluß 19 sich nach vorne bewegt. Der Patronengurt 43 wird von einer Zahntrommel 41 transportiert, die mechanisch mit Zahnriemen 44 mit einem Führungszylinder 24 verbunden ist. Wenn der Führungszylinder 24 und die Transporttrommel 7, die damit fest verbunden ist, von der Bewegung des Verschlusses 19 gedreht wird, wird der Patronengurt 43 von der Zahntrommel 41 synchron mit der Transporttrommel 7 transportiert.

Die zusätzliche Verlängerung 42 des Verschlußträgers 45, die sich an der anderen Seite des Verschlußträgers 45 befindet, schiebt die Patronen 3 vorwärts aus dem Magazin 2, das an beiden Enden offen ist, in die Ausnehmung 8 der Transporttrommel 7 hinein. Die Verlängerung 42 des Verschlußträgers 45 paßt in die Aussparung 46 des Magazins 2. Die Verlängerung 42 des Verschluß-trägers 45 drückt die Patronen 3 nach unten gegen eine in den Figuren 11 nicht dargestellten Magazinfeder 28 beim Einrasten des Magazins 2 in dieser Ausführung der Schußwaffe 1, die mit einem geschlossenen Verschluß 19 versehen werden kann, bis der Verschluß 19 sich nach hinten bewegt und die oberste Patrone 3 des Magazins 2, die in den Figuren 11 nicht dargestellt ist, nach oben rutschen kann bis an die Lippen 47 des Magazins 2, die den Ausgang von Patronen 3 nach oben verhindern. Es ist ersichtlich, daß in einer ähnlichen Ausführung eine oder mehrere Patronengurte 43 oder Magazine 2 verwendet werden können. Die Patronen 3 werden von der Transporttrommel 7 bis hinter die Kammer 5 transportiert und in die Kammer 5 hineingeschoben. Eine andere Version dieser Ausführung mit offenem Verschluß 19 ist auch möglich.

Eine dritte Ausführungsform der Erfindung wird in den Figuren 13a, 13b und 14 dargestellt. In diesem Beispiel ist eine Schußwaffe 1 dargestellt, die mit drei Kammern 5 und drei Magazinen 2 bestückt ist. In dieser Ausführung sind zwei Magazine 2 außer Betrieb, können aber jederzeit eingeschaltet werden. Die Patronen 3 werden durch einen Exzenterstab 48 blockiert. Das dritte Magazin 2 ermöglicht den Ausgang der Patronen 3, die gegen den Umfang der Transporttrommel 7 von einer nicht dargestellten Magazinfeder 28 gedrückt werden, wenn sich der Verschluß 19 vorne befindet. Wenn der Verschluß 19 nach hinten fährt und nicht mehr in der Bewegungsbahn der Transporttrommel 7 ist, dreht die Transporttrommel 7 sich im Uhrzeigersinn, von hinten gesehen. Die zwei übrigen Verschlüsse 19 werden außerhalb der Führungsnut 25 des Führungszylinders 24 arretiert, so daß die Transporttrommel 7 drehen kann. Jedes Magazin 2 und jeder Verschluß 19, der dazu korrespondiert, kann einzeln benützt werden. Es ist ersichtlich, daß die drei Kammern 5 einzeln von einem Magazin 2 mit Patronen 3 bestückt werden können, solange zwei Verschlüsse 19 außer Betrieb sind.

Eine vierte Ausführung der Erfindung wird in den Figuren 15 dargestellt. In dieser Ausführung kann eine Kammer 5 mit z.B. unterschiedlichen Patronen 3 aus zwei Magazinen 2 bestückt werden. Diese Magazine 2 können durch einen Exzenterstab 49 am Magazin wahlweise ein- und ausgeschaltet werden.

Eine fünfte Ausführung der Erfindung wird in Figur 16 dargestellt. In dieser Ausführung kann eine Kammer 5 mit Patronen 3 aus zwei Magazinen 2 bestückt werden, die schwenkbar sind. Die Transporttrommel 7 hat eine Ausnehmung 8, die Patronen 3 bei einer Drehung von etwa 180° aufnimmt, z.B. wenn sich der Verschluß 19 in etwa seiner hintersten Stelle befindet und die Transporttrommel einen Stillstand erreicht hat. Die Magazine 2 werden mit einer Schwenkhülse 11 verbunden, und können wahlweise in die unterste Position gebracht werden, um Patronen 3 aufzunehmen. Ein Magezin 2, das nicht benützt wird, wird oben blockiert, um den Austritt von Patronen 3 zu verhindern. Die Transportttrommel kann in dieser Ausführung mehrere Ausnehmungen 8 aufweisen.

## Patentansprüche

1. Schußwaffe z.B., halb- oder vollautomatische Schußwaffe, bzw. deren Imitationen, zum Abfeuern von Hülsenpatronen- bzw. hülsenloser Munition aus wenigstens einer Patronenkammer, welche die Patronen oder hülsenlose Munition beim Abfeuern umschließt, mit wenigstens einem in Richtung der Längsachse hin-und hergehenden Verschluß und mit wenigstens einem z.B. auswechselbaren Magazin, oder Patronengurt, oder beides gleichzeitig, aus welchem die bevorratete Munition in die Ladevorrichtung gebracht wird, wobei zwischen wenigstens einem Magazin (2) oder Patronengurt (43) und wenigstens einer Patronenkammer (5) eine Transporttrommel (7) angeordnet ist, die in Richtung zur Rohrachse eine oder mehrere Ausnehmungen (8) am oder innerhalb des Umfangs zur Aufnahme von Patronen (3) aufweist, wobei die Ausnehmungen (8) in eine Position bringbar sind, in der eine darin befindliche Patrone (3) mit der Patronenkammer (5) im wesentlichen fluchtet und die Bewegung der Transporttrommel (7) von der Position wenigstens eines Verschlusses (19) gesteuert wird.

2. Schußwaffe nach Anspruch 1,
wobei wenigstens ein Magazin (2) mit einer verschwenkbaren, im wesentlichen koaxial zur Transporttrommel (7) angeordneten Schwenkhülse (11) verbunden ist und das Magazin (2) in mehrere Positionen zur Überführung der Patronen (3) in die Transporttrommel (7) bringbar ist.

3. Schußwaffe nach Anspruch 2,
wobei die Winkelteilung (9) der Ausnehmungen (8) der Transporttrommel (7) im wesentlichen dem Schwenkwinkel (10) des Magazins (2) oder einem Teil davon entspricht.

4. Schußwaffe nach Anspruch 2 oder 3,
wobei die z.B. zwischen der Transporttrommel (7) und dem diese umgebenden Gehäuse (4) angeordnete, mit dem Magazin (2) mitschwenkende Schwenkhülse (11) wenigstens zwei radiale Fortsätze (12) zur Aufnahme des Magazins (2) aufweist.

5. Schußwaffe nach einem der Ansprüche 2 bis 4,
wobei das Magazin (2) und die Schwenkhülse (11) einstückig ausgebildet sind.

6. Schußwaffe nach einem der Ansprüche 2 bis 5,
wobei wenigstens zwei der Fortsätze (12) parallel zueinander und parallel zur Längsachse (13) der Schußwaffe (1) verlaufen und sich beim Einschieben des Magazins (2) zwischen diese Fortsätze (12), diese Fortsätze jeweils zwischen den Hals (14) des Magazins (2) und die Blattfedern (27) schieben, die außen an den Seiten des Magazins (2) befestigt sind und mit ihren Kröpfungen (29) teilweise die Öffnung (31) des Magazins (2) verschließen, so daß durch das Einschieben der Fortsätze (12) die Blattfedern (27) auseinandergebogen werden und die Patronen (3) freigeben.

7. Schußwaffe nach einem der Ansprüche 1 bis 6,
wobei ein an sich bekannter Auszieher (16), der zum Zurückziehen der leeren Hülse aus der Patronenkammer (5) dient, z.B. aus einem Haken (20) besteht, der vorne am Verschluß (19) federnd montiert ist und in die Ringnut (21) am hinteren Ende der Patrone (3) eingreift.

8. Schußwaffe nach einem der Ansprüche 1 bis 7,
wobei ein mittels einer Feder vorgespannter Sicherungsstift (23) den Hahn (36) blockiert, sobald dieser Sicherungsstift (23) durch einen Fortsatz (48) der am beweglichen Boden des Magazins (2) angeordet ist, erreicht wird, wodurch die Leerung des Magazins (2) angezeigt wird, falls sich das Magazin in der nach unten herausragenden Stellung aus der Schußwaffe befindet.

9. Schußwaffe nach einem oder mehreren Ansprüchen 1 bis 8, wobei die Patronenkammer (5) oder Patronenkammern um die Längsachse nicht rotieren beim Abfeuern von Patronen oder hülsenloser Munition.

## Claims

1. Firearm, for example, semi or fully automatic firearm or imitations thereof, for firing cased cartridges or caseless ammunition out of at least one chamber, which encloses the cartridges or caseless ammunition when fired, having at least one bolt moving forwards and backwards in the direction of the longitudinal axis and having at least one magazine or cartridge belt or both from which stored ammunition is brought into the feed system, wherein a transport rotor (7) is located between at least one magazine (2) or cartridge belt (43) and at least one chamber (5), having in the direction of the barrel axis, one or more openings (8) on or within the circumference, for accepting cartridges (3), where openings (8) may be brought into a position where a cartridge (3) located therein is essentially aligned with chamber (5), and the movement of transport rotor (7) is governed by the position of at least one bolt (19).

2. Firearm according to claim 1, wherein at least one magazine (2) is attached to a swivelling sleeve (11) which is essentially coaxially placed to transport rotor (7), and magazine (2) may be brought into several positions for feeding cartridges (3) into transport rotor (7).

3. Firearm according to claim 2, wherein the angular division of openings (8) of transport rotor (7) essentially corresponds to swivelling angle (10) of magazine (2), or a part thereof.

4. Firearm according to claims 2 or 3 wherein swivelling sleeve (11) which swivels with magazine (2), to which it is joined, and which is positioned between transport rotor (7) and its surrounding housing (4), has at least two radial extensions (12) for receiving magazine (2).

5. Firearm according to one of claims 2 to 4 wherein magazine (2) and swivelling sleeve (11) are made as a single unit.

6. Firearm according to one of claims 2-5, wherein at least two of extensions (12) are located parallel to each other, and parallel to longitudinal axis (13) of firearm (7), and, when pushing magazine (2) between these extensions (12), these extensions (12) push between throat (14) of magazine (2) and flat springs (27) located on the outside sides of magazine (2) and whose inwardly bent portions (29) partially block mouth (31) of magazine (2), so that when extensions (12) are pushed in, flat springs (27) are pushed apart and cartridges (3) are released.

7. Firearm according to one of claims 1-6, wherein an extractor (16) of prior art is used for pulling cartridge cases out of chamber (5), consisting of a hook (20) on bolt (19) which engages ring groove (21) at the rear end of cartridge (3) and which is located at support (18) which encircles part of the circumference of cartridge (3).

8. Firearm according to one of claims 1-7, wherein a spring loaded blocking pin (23) blocks hammer (36) as soon as this blocking pin (23) is reached by an extension (48) of the moveable foot of magazine (2), which indicates when magazine (2) is empty, when magazine (2) extends out of the bottom of the firearm.

9. Firearm according to one or more of claims 1 - 8 wherein the chamber (5) or chambers do not rotate around the longitudinal axis when firing cartridges (3) or caseless ammunition.

## Revendications

1. Arme à feu par exemple semi-automatique ou automatique, ainsi que ses imitations pour le tir de cartouches à douille ou de munitions sans douille à partir d'au moins une chambre laquelle entoure les cartouches à douille ou les munitions sans douille lors du tir, avec au moins une culasse coulissant le long de l'axe longitudinal et avec au moins un chargeur échangeable, par exemple, ou une bande souple de cartouches, ou avec en même temps un chargeur échangeable et une bande souple, au moyen desquels les cartouches emmagasinées sont amenées jusqu'au système d'alimentation, un barillet de transport (7) étant disposé entre au moins un chargeur (2) ou une bande souple de cartouches (43) et au moins une chambre (5). Le barillet de transport possède une ou plusieurs entailles lontigudinales (8) sur sa circonférence ou dans les limites de sa circonférence pour le transfert des cartouches (43), les entailles (8) pouvant être positionnées de manière à ce que la cartouche (3) en place soit pour l'essentiel dans l'alignement de la chambre (5) et à ce que le mouvement du barillet de transport (7) soit commandé par la position d'au moins une culasse (19).

2. Arme à feu suivant revendication 1,
un chargeur (2) au moins étant relié à un manchon (11) pivotant disposé pour l'essentiel co-axialement au barillet de transport (7) et le chargeur (2) pouvant être mis dans différentes positions pour l'introduction des cartouches (3) dans le barillet de transport (7).

3. Arme à feu suivant revendication 2,
le pas angulaire (9) des entailles (8) du barillet de transport (7) correspondant pour l'essentiel à l'angle de pivot (10) du chargeur (2) ou à une partie de celui-ci.

4. Arme à feu suivant revendication 2 ou 3,
le manchon pivotant (11) avec le chargeur (2), disposé entre le barillet de transport (7) et le carter (4) qui entoure ce dernier, accusant au moins deux extensions radiales (12) pour le maintien du chargeur (2).

5. Arme à feu suivant l'une des revendications 2 à 4,
le chargeur (2) et le manchon (11) formant une seule pièce.

6. Arme à feu suivant l'une des revendications 2 à 5,
au moins deux des extensions (12) étant parallèles l'une par rapport à l'autre et parallèles à l'axe longitudinal (13) de l'arme à feu (1) et ces extensions s'engageant chacune, lors de l'introduction du chargeur (2) entre les extensions, entre le col (14) du chargeur (2) et les ressorts à lames (27) lesquels sont fixés sur les côtés extérieurs du chargeur (2) et obturent avec leurs coudures (29) en partie l'ouverture (31) du chargeur (2) si bien que les ressorts à lames (27) sont écartés et les cartouches (3) libérées du fait de l'engagement des extensions (12).

7. Arme à feu suivant l'une des revendications 1 à 6,
un extracteur (16) de type connu qui sert à extraire l'douille vide de la chambre (5), se composant d'un crochet (20) lequel est monté sur ressort à l'avant de la culasse (19) et vient s'engrener dans la gorge (21) située à l'extrémité arrière de la cartouche (3).

8. Arme à feu suivant l'une des revendications de 1 à 7,
une goupille de sécurité (23) tendue au moyen d'un ressort bloquant le marteau (36) dès que cette goupille (23) est atteinte par une extension (48) disposée sur le fond amovible du chargeur (2), ce par quoi est indiqué que le chargeur (2) est vide, lorsque le chargeur est placé en dessous de l'arme.

9. Arme à feu suivant l'une ou plusieurs des revendications 1 à 8,
la chambre (5) ou les chambres n'étant pas en rotation autour de l'axe longitudinal lors de la mise à feu des cartouches ou des munitions sans douille.
